# FASCICULE DE BREVET EUROPEEN

(11) **EP 0 840 637 B1**
(45) Date de publication et mention de la délivrance du brevet: **15.03.2000**
(21) Numéro de dépôt: 96924957.2
(22) Date de dépôt: 09.07.1996
(51) Int. Cl.: A63B 69/00

(54) **PRISE ARTIFICIELLE POUR L'APPRENTISSAGE DE L'ESCALADE**
KÜNSTLICHES GRIFFELEMENT FÜR KLETTERWÄNDE
ARTIFICIAL HAND- AND FOOTHOLD FOR CLIMBING PRACTICE

(30) Priorité: 12.07.1995 FR 9508703
(43) Date de publication de la demande: 13.05.1998
(73) Titulaire: Neves, Eric, 43100 Brioude (FR)
(72) Inventeur: Neves, Eric, 43100 Brioude (FR)
(74) Mandataire: Jolly, Jean-Pierre
(86) Numéro de dépôt international: FR9601067
(87) Numéro de publication internationale: WO9702870

(56) Documents cités:
- FR-A- 2 578 166
- FR-A- 2 694 703

## Description

L'invention est du domaine des activités physiques et sportives, et elle a pour objet une prise artificielle pour l'apprentissage de l'escalade, pour jeunes enfants notamment.

On connaît des prises du genre, globalement constituées d'un bloc pourvu de moyens de fixation à une paroi, boulonnage notamment. Le bloc présente à sa périphérie des reliefs en creux pour le passage des doigts, afin d'offrir des moyens de prise à un grimpeur.

L'apprentissage de l'escalade est répandu auprès des jeunes enfants pour le développement de leur motricité. On connaît plus particulièrement des prises dont le bloc présente conformation familière, telle qu'une voiture, pour être facilement repérable par les jeunes enfants.

Un problème à résoudre réside dans le manque durable d'attention des jeunes élèves pour une activité soutenue, et dans la lassitude induite par un agencement connu et familier des prises sur la paroi.

Un premier but de l'invention est de proposer une prise artificielle pour l'apprentissage de l'escalade permettant de captiver et de maintenir l'attention des jeunes élèves, et permettant en outre de renouveler rapidement les parcours possibles sur une paroi.

Un deuxième but de l'invention est de proposer une prise artificielle permettant, à partir d'une activité de base fondée sur l'escalade, de développer d'autres types d'apprentissages.

Par le brevet FR 2 578 166, on connaît une prise artificielle selon le préambule de la revendication 1.

Selon l'invention, une prise artificielle pour l'apprentissage de l'escalade comprenant un bloc, d'une conformation quelconque, pourvu de moyens de fixation à une paroi, et comportant au mois un évidement débouchant sur l'une de ses faces accessibles postérieurement à la fixation du bloc à la paroi est caractérisée en ce qu'une plaquette amovible dotée de moyens de reconnaissance est logée à l'intérieur du dit évidement, la dite plaquette comprenant au moins un organe participant de moyens de liaison amovible au bloc, de telle sorte que le retrait de la plaquette hors du bloc soit facile, grâce aux dits moyens de liaison amovible, mais néanmoins volontaire, grâce à sa situation à l'intérieur du bloc, ce qui évite son retrait inopiné.

Il résulte de ces dispositions, en premier lieu qu'une prise peut être reconnue, parmi une pluralité de prises équipant la paroi, par un élève au cour de sa progression le long de cette dernière, et finalement qu'un parcours à thème peut être préalablement déterminé par un éducateur, et en deuxième lieu que la plaquette peut être facilement mise en place et/ou retirée hors du logement, soit par l'élève lors de sa progression, soit par l'éducateur en vue de faire varier rapidement et facilement les parcours possibles le long de la paroi.

On comprendra par liaison amovible une liaison qui peut être volontairement et facilement rompue, et/ou inversement rétablie, et qui peut être soit manuelle, soit assistée par des moyens mécaniques, la dite rupture devant être néanmoins aisée.

Selon un premier exemple de réalisation des dits moyens de liaison amovible, ceux-ci sont des moyens, dits à liaison faible, c'est à dire autorisant un retrait manuel de la plaquette sous l'effet d'une légère traction ; par exemple les dits moyens de liaison faible sont constitués par des moyens du type magnétiques, ou encore du type bandes auto-agrippantes (par exemple "Velcro", marque déposée), c'est à dire mettant en oeuvre deux supports coopérants rapportés respectivement sur le bloc et la plaquette, l'un comportant des griffes et l'autre des boucles, ou encore du type par emboîtement en contact légèrement étroit de la plaquette à l'intérieur du logement, le dit emboîtement pouvant être accessoirement réalisé par l'intermédiaire d'un clip.

Selon un autre exemple de réalisation des dits moyens de liaison amovible, ceux-ci sont des moyens, dits à liaison forte, c'est à dire n'autorisant un retrait de la plaquette qu'avec l'assistance d'un outil. Par exemple, les dits moyens de liaison forte sont constitués par de la colle thermofusible, ou encore sont du type par vissage. On comprendra que dans ce cas, et sans déroger à la règle générale de l'invention, la présence du logement dans le bloc visant à protéger la plaquette de heurts, qui peuvent induire son retrait inopiné, n'est plus obligatoire quoique toujours souhaitée.

On comprendra que le choix entre les moyens alternatifs de liaison faible et/ou forte est dépendant du résultat secondaire recherché par l'utilisateur:
*- Les moyens de liaison faible sont destinés à permettrent non seulement l'interchangeabilité régulière des plaquettes d'un ensemble de blocs équipant une paroi, mais encore un retrait des plaquettes par un élève au cours de sa progression, soit par exemple pour qu'il ramène un ensemble de plaquettes dont les moyens de reconnaissance ont un thème commun, tel qu'une couleur ou encore un sujet, fleur par exemple ou nombre, soit encore pour occuper temporairement une main de l'élève en vue de le familiariser à une telle situation.
*- Les moyens de liaison forte sont destinés à permettre l'interchangeabilité régulière des plaquettes d'un ensemble de blocs équipant une paroi, sans pour autant autoriser leur retrait par les élèves.

De préférence, le bloc comporte au moins une échancrure en bordure du logement, de telle sorte que la préhension et le retrait de la plaquette en soient facilités, grâce à la possibilité de glisser un ongle et/ou un doigt dans la dite échancrure.

Selon des exemples non limitatifs de différentes formes de réalisation des dits moyens de reconnaissance, ceux-ci sont des moyens du groupe de ceux comprenant la couleur de la plaquette, une image et/ou un symbole reproduit sur et/ou adjoint à la plaquette. Dans tous les cas, il est souhaitable que la plaquette soit d'une même forme pour permettre l'interchangeabilité entre une pluralité de plaquettes comportant des moyens de reconnaissance respectifs.

La présente invention sera mieux comprise, et des détails en relevant apparaîtront, à la description qui va en être faite de formes préférées de réalisation, en relation avec les figures de la planche annexée, dans laquelle :
la fig.1 est une vue en perspective éclatée d'une prise artificielle selon une première forme de réalisation de l'invention,
la fig.2 est une vue en perspective d'une même prise assemblée,
la fig.3 est une vue en perspective éclatée d'une prise artificielle selon une deuxième forme de réalisation de l'invention, préférée.

Sur les figures, une prise artificielle pour l'apprentissage de l'escalade est du genre comprenant un bloc 2 destiné à être rapporté sur une paroi, par boulonnage 4 notamment.

La démarche inventive a consisté à pourvoir le dit bloc d'un organe amovible pour son identification et sa reconnaissance, le dit organe comportant des moyens de liaison amovible permettant son retrait du bloc, et/ou inversement sa mise en place sur le bloc, volontairement par les élèves et/ou l'éducateur, en vue de motiver les élèves et/ou d'utiliser l'escalade comme un outil pédagogique par association d'images pour l'enseignement d'autres disciplines.

Selon les exemples de réalisation de l'invention représentés sur les figures, un évidement (6) est ménagé dans le bloc pour loger une plaquette 8,10,12 ou encore 18 sur laquelle apparaît une figurine 20, par exemple des fleurs tel que représenté sur les exemples illustrés.

Les plaquettes 8,10,12 et 18 sont amovibles pour pouvoir être retirées, soit par un élève lors de sa progression sur la paroi, soit en vue d'interchanger les images 12 rapportées sur les différentes prises équipant une paroi et/ou adjoindre aux prises de nouvelles images 12.

Selon l'exemple de réalisation de l'invention représenté sur les figures 1 et 2, la plaquette est constituée de deux disques 8 et 10, dits respectivement arrière 8 et avant 10, superposés et fixés l'un à l'autre. Entre les disques 8 et 10 est intercalée une image 12 formant les dits moyens de reconnaissance, le disque avant 10 au moins étant transparent ; selon une forme avantageuse de réalisation, les disques 8 et 10 sont élaborés en matière synthétique transparente, du groupe des polyméthacrylates notamment. Les moyens de fixation du bloc 2 à la paroi étant du type courant par boulonnage 4, les moyens de liaison de la plaquette 8,10,12 au bloc 2 sont avantageusement constitués par un aimant 14 rapporté sur la face arrière du disque arrière 8, le dit aimant 14 coopérant avec la tête du boulon de fixation 4 du bloc 2 à la paroi.

On notera que les moyens de reconnaissance peuvent être aussi formés, non seulement par d'autres moyens de reconnaissance visuelle, tel qu'à partir d'une coloration de la plaquette ou encore par une figurine rapportée, par collage notamment, ou encore par reproduction ou par gravure d'une image sur la plaquette, mais encore par des moyens de reconnaissance faisant appel à d'autres sens de la perception humaine, tel que des moyens sonores ou des moyens de reconnaissance par le toucher.

Sur l'exemple de réalisation illustré sur la fig.3, on remarquera que les moyens de reconnaissance peuvent être constitués par une figure 20 d'identification d'une bloc 2 spécifique, ce dernier incorporant une copie 26 du même symbole.

Sur ce même exemple de réalisation illsutré sur la fig.3, une prise d'escalade selon une autre forme de réalisation de l'invention comprend une plaquette formée d'un d'une feuille souple 18 pourvue des dits moyens de reconnaissance 20 sur sa face, dite avant, les dits moyens de reconnaissance 20 étant ménagés par sérigraphie tel que représenté sur la figure, ou encore étant rapportés au moyen d'un film adhésif, et étant recouverts d'un revêtement 24 de résine transparente de protection, de polyuréthane notamment.

Sur ces mêmes figures, les moyens de liaison de la plaquette au bloc sont avantageusement constitués par la dite feuille 18 elle-même participant de la plaquette, celle-ci 18 étant une feuille magnétique, et par une platine de métal 22 maintenue au fond de l'évidement 6, par collage ou par encastrement dans ce dernier 6 par exemple.

On notera que grâce à ces dernières dispositions, la position du débouché de l'évidement 6 sur la face avant du bloc peut être quelconque, dans la mesure où elle n'est plus assujettie à celle des moyens 4 de fixation du bloc 2 sur la paroi, à la différence de la prise illustrée sur les fig.1 et 2.

On remarquera enfin sur l'ensemble des figures la présence souhaitée d'un couple d'échancrures, telles que 16, facilitant la préhension et le retrait de la plaquette 8,10,12.

## Revendications

1. Prise artificielle pour l'apprentissage de l'escalade comprenant un bloc (2), d'une conformation quelconque, pourvu de moyens (4) de fixation à une paroi, le bloc (2) comportant au moins un évidement (6) débouchant sur l'une de ses faces accessibles postérieurement à la fixation du bloc (2) à la paroi, caractérisée :
en ce qu'une plaquette (8, 10, 12; 18; 24) amovible dotée de moyens de reconnaissance (20) est logée à l'intérieur du dit évidement (6), ladite plaquette (8, 10, 12; 18, 24) comprenant au moins un organe (14, 18) participant de moyens de liaision amovible (4, 14; 18, 22) au bloc (2),
de telle sorte que le retrait de la plaquette (8,10,12;18) hors du bloc (2) soit facile, grâce aux dits moyens de liaison amovible (4,14;18,22), mais néanmoins volontaire, grâce à sa situation à l'intérieur du bloc (2) qui la protège ;

2. Prise d'escalade selon la revendication 1, caractérisée :
en ce que les moyens de liaison amovible (4,14;18,22) de la plaquette (8,10,12;18,24) au bloc (2) sont l'un quelconque des moyens du groupe de ceux comprenant les moyens magnétiques, les moyens du type bandes auto-agrippantes, l'emboîtement et la colle thermofusible ;

3. Prise d'escalade selon la revendication 1, caractérisée :
en ce que le bloc (2) comporte au moins une échancrure (16) en bordure du logement (6),
de telle sorte que la préhension et le retrait de la plaquette (8,10,12;18,24) en soit facilité, par la possibilité de glisser un ongle et/ou un doigt dans la dite échancrure (16) ;

4. Prise d'escalade selon la revendication 1, caractérisée :
en ce que les dits moyens de reconnaissance sont des moyens du groupe de ceux comprenant la couleur de la plaquette, une image (12,20;fig.1 et 2) et/ou un symbole reproduit sur (20; fig.3) et/ou adjoint à la plaquette (8,10,12;18,24) ;

5. Prise d'escalade selon les revendications 1 à 4, caractérisée (fig.3):
en ce que la plaquette est formée d'une feuille magnétique (18) pourvue des dits moyens de reconnaissance (20), lesquels sont recouverts d'un revêtement (24) de résine transparente de protection;

6. Prise d'escalade selon la revendication 5, caractérisée:
en ce que les moyens de liaison amovible de la plaquette au bloc associent la dite feuille magnétique (18) formant la plaquette, et une platine de métal (22) maintenue au fond de l'évidement (6) ménagé dans le bloc (2).

## Patentansprüche

1. Künstliches Griffelement für Übungen an der Kletterwand, welches einen Block (2) von beliebiger Ausformung aufweist, der mit Mitteln (4) zur Befestigung an einer Wand versehen ist, wobei der Block (2) mindestens eine Ausnehmung (6) aufweist, die sich auf einer seiner Flächen öffnet, welche nach der Befestigung des Blocks (2) an der Wand zugänglich sind, dadurch gekennzeichnet:
daß ein abnehmbares Plättchen (8, 10, 12; 18; 24), das mit Erkennungsmitteln (20) versehen ist, im Inneren der Ausnehmung (6) aufgenommen ist, wobei das Plättchen (8, 10, 12; 18, 24) mindestens ein Element (14, 18) aufweist, das an den abnehmbaren Verbindungsmitteln (4, 14; 18, 22) am Block (2) beteiligt ist,
so daß das Herausziehen des Plättchens (8, 10, 12; 18) aus dem Block (2) wegen der abnehmbaren Verbindungsmittel (4, 14; 18, 22) einfach wird, aber dennoch wegen seiner Lage im Inneren des Blocks (2), der es schützt, beliebig ist.

2. Klettergriffelement nach Anspruch 1, dadurch gekennzeichnet:
daß die abnehmbaren Verbindungsmittel (4, 14; 18, 22) des Plättchens (8, 10, 12; 18, 24) am Block (2) ein beliebiges Element aus der Gruppe darstellen, welche magnetische Mittel, Mittel mit selbsttätig angreifendem Band, Einschubmittel und unter Wärmeeinfluß schmelzbare Verklebungen umfaßt.

3. Klettergriffelement nach Anspruch 1, dadurch gekennzeichnet:
daß der Block (2) mindestens eine Ausbuchtung (16) am Rand der Aufnahmeöffnung (6) aufweist,
so daß das Erfassen und Herausziehen des Plättchens (8, 10, 12; 18, 24) daraus wegen der Möglichkeit vereinfacht wird, einen Fingernagel und/oder einen Finger in die Ausbuchtung (16) einzuschieben.

4. Klettergriffelement nach Anspruch 1, dadurch gekennzeichnet:
daß die Erkennungsmittel Mittel aus der Gruppe darstellen, welche die Farbe des Plättchens, eine Abbildung (12, 20; Fig. 1 und 2) und/oder ein Symbol umfaßt, das auf (20; Fig. 3) und/oder neben dem Plättchen (8, 10, 12; 18, 24) umfaßt.

5. Klettergriffelement nach den Ansprüchen 1 bis 4, dadurch gekennzeichnet (Fig. 3):
daß das Plättchen aus einer Magnetfolie (18) gebildet ist, das mit den Erkennungsmitteln (20) versehen ist, die von einer schützenden Verkleidung (24) aus durchsichtigem Kunstharz überzogen sind.

6. Klettergriffelement nach Anspruch 5, dadurch gekennzeichnet:
daß die abnehmbaren Verbindungsmittel des Plättchens am Block die das Plättchen bildende Magnetfolie (18) und eine Metallplatte (22) verbinden, welche am Boden der im Block (23) ausgebildeten Ausnehmung (6) gehalten ist.

## Claims

1. Artificial hand- and foothold for climbing practice, comprising a block (2), of any shape, provided with means (4) of fastening it to a wall, the block (2) comprising at least one recess (6) opening in one of its faces accessible subsequent to fastening of the block (2) to the wall, characterised in that:
a removable insert (8, 10, 12; 18; 24) provided with means of identification (20) is accommodated inside said recess (6), said insert (8, 10, 12; 18, 24) comprising at least one member (14, 18) constituting part of means (4, 14; 18, 22) for detachable connection to the block (2),
in such a way that extraction of the insert (8, 10, 12; 18) from the block (2) is easy, owing to said detachable connecting means (4, 14; 18, 22), but nonetheless deliberate, owing to its situation inside the block (2), which protects it.

2. A climbing hand- or foothold according to claim 1, characterised in that
the means (4, 14; 18, 22) for detachably connecting the insert (8, 10, 12; 18, 24) to the block (2) are any one of the group of such means comprising magnetic means, means of the hook-and-loop tape type, click-fitting and hot-melt adhesive.

3. A climbing hand- or foothold according to claim 1, characterised in that
the block (2) comprises at least one scalloped area (16) at the edge of the receptacle (6),
in such a way that gripping and withdrawal of the insert (8, 10, 12; 18, 24) are facilitated by the possibility of sliding a nail and/or a finger into said scalloped area (16).

4. A climbing hand- or foothold according to claim 1, characterised in that
said means of identification belong to the group comprising the colour of the insert, a picture (12, 20; Figs. 1 and 2) and/or a symbol reproduced on (20; Fig. 3) and/or attached to the insert (8, 10, 12; 18, 24).

5. A climbing hand- or foothold according to any one of claims 1 to 4, characterised in that (Fig. 3):
the insert takes the form of a magnetic sheet (18) provided with said means of identification (20), which are covered with a coating (24) of transparent protective resin.

6. A climbing hand- or foothold according to claim 5, characterised in that
the means for detachably connecting the insert to the block link said magnetic sheet (18) forming the insert and a metal plate (22) held at the bottom of the recess (6) formed in the block (2).
